# FASCICULE DE BREVET EUROPEEN

(11) **EP 2 125 131 B1**
(45) Date de publication et mention de la délivrance du brevet: **01.09.2010**
(21) Numéro de dépôt: 07731561.2
(22) Date de dépôt: 01.02.2007
(51) Int. Cl.: A63H 33/06, A63H 33/08, A63H 33/10

(54) **JEU DE CONSTRUCTION**
BAUKASTEN
CONSTRUCTION SET

(43) Date de publication de la demande: 02.12.2009
(73) Titulaire: Robosynthesis Limited, Reading RG1 7SR (GB)
(72) Inventeur: NORMAN, Philip, Basingstoke, Hampshire RG24 8AG (GB)
(74) Mandataire: Mansfield, Peter Turquand
(86) Numéro de dépôt international: PCT/FR2007/050733
(87) Numéro de publication internationale: WO 2008/093028

(56) Documents cités:
- EP-A2- 1 022 040
- WO-A-93/22018
- US-A- 5 704 186
- US-A1- 2005 106 989

## Description

### DOMAINE D'APPLICATION DE L'INVENTION

La présente invention a trait au domaine des jeux de construction et notamment aux adaptations permettant d'augmenter les possibilités d'assemblage des éléments constitutifs d'un tel jeu de construction.

### DESCRIPTION DE L'ART ANTÉRIEUR

Le demandeur a constaté que les jeux de construction de l'art antérieur présentaient l'inconvénient de rendre nécessaire une pluralité d'éléments de construction spécifiques en dehors des éléments de construction de base pour permettre la réalisation de configurations en deux et trois dimensions de formes volumiques relativement complexes. Cet inconvénient a pour conséquence qu'une boîte de jeu ne permet la réalisation que d'un nombre limité de configurations si ce n'est une seule.

En outre, les jeux de construction de l'art antérieur, de par la géométrie de leurs éléments constitutifs, n'ont pas de possibilité de réglage de positionnement angulaire d'un élément de construction par rapport à l'autre sans mise en oeuvre d'une liaison pivot complète. Cette nécessité diminue les possibilités de formes possibles avec les éléments de base, requiert la présence d'éléments spécifiques et rend plus complexe et onéreuse la réalisation de telles formes.

### DESCRIPTION DE L'INVENTION

Partant de cet état de fait, le demandeur a mené des recherches qui ont abouti à la conception d'un jeu de construction qui, s'appuyant sur un élément de base particulièrement novateur, permet en association avec d'autres éléments de base ou d'autres éléments de construction, de résoudre les inconvénients des jeux de construction de l'art antérieur.

Le jeu de construction de l'invention est constitué par une pluralité d'éléments différents coopérant entre eux à des fins d'assemblage et est remarquable en ce qu'un des éléments dit élément connecteur adopte un corps de forme sensiblement cylindrique dont la surface cylindrique est préformée pour coopérer à des fins d'assemblage avec les bases préformées à cet effet d'autres éléments connecteurs.

Cette caractéristique de l'invention est particulièrement avantageuse en ce qu'elle propose, avec un élément de base, une surface d'assemblage de profil circulaire ce qui permet d'offrir un large choix de possibilités d'assemblages angulaires réglables autour de l'axe du cylindre. Ces assemblages réglables angulaires constituent un effet technologique non connu de l'art antérieur. En outre, ce connecteur est préformé pour proposer des assemblages angulaires de la surface cylindrique avec la base d'autres éléments connecteurs. L'élément connecteur de l'invention constitue donc un élément de base du jeu de construction susceptible de servir par assemblage de base à la réalisation de formes volumiques complexes et proposant des possibilités cinématiques.

Selon une autre caractéristique particulièrement avantageuse de l'invention, la surface cylindrique dudit élément connecteur comporte au moins une projection en saillie cylindrique radiale venant coopérer à des fins d'assemblage avec au moins une rainure de forme adaptée ménagée dans chaque base des éléments connecteurs. Selon cette caractéristique, la surface cylindrique comporte donc des formes mâles sur lesquelles viennent se solidariser les formes femelles ménagées dans la base du cylindre. Plus précisément, pour apporter plus de rigidité et de précision dans la liaison, la surface cylindrique dudit élément connecteur comprend deux projections en saillie cylindrique radiale et deux bases chacune comportant au moins deux rainures. Selon l'invention, la saillie cylindrique radiale est préformée de fentes réparties angulairement autour de l'axe du cylindre formé par l'élément connecteur.

Les caractéristiques ci-dessus décrites apportent une solution dans l'assemblage orthogonal (base sur cylindre) des éléments connecteurs entre eux. L'assemblage axial est quant à lui solutionné par les caractéristiques suivantes.

Selon une autre caractéristique particulièrement avantageuse de l'invention, un des éléments, dit élément adaptateur, est constitué par un corps avec deux extrémités, chaque extrémité étant préformée axialement pour coopérer à des fins d'assemblage avec des zones de forme adaptée ménagées axialement dans chaque base de l'élément connecteur. Plus précisément, ledit élément adaptateur adopte un corps de forme sensiblement cylindrique présentant au niveau de ses deux bases, un arbre en saillie susceptible de venir coopérer à des fins d'assemblage avec des zones cylindriques en retrait de forme adaptée ménagées axialement dans chaque base de l'élément connecteur.

Le jeu de l'invention prévoit donc aussi bien l'assemblage orthogonal que l'assemblage axial des éléments de base dits éléments connecteurs offrant un large choix de possibilités d'assemblage. La présence de cet élément adaptateur autorise la réalisation de formes cylindriques allongées constituées d'une pluralité d'éléments connecteurs assemblés pouvant chacun accueillir sur sa surface cylindrique une pluralité d'éléments connecteurs. La liaison axiale a fait l'objet d'une étude par le demandeur qui a conçu le connecteur et l'adaptateur selon d'autres caractéristiques particulièrement avantageuses. Ainsi, par exemple, l'assemblage réalisé entre l'arbre de l'élément adaptateur et les zones cylindriques creuses axiales ménagées dans les bases de l'élément connecteur constitue une liaison du type pivot glissant autorisant un assemblage réversible. La liaison axiale entre deux éléments connecteurs ou entre un élément connecteur et un élément adaptateur autorise donc le pivotement donnant ainsi des possibilités cinématiques de rotation aux assemblages créés grâce à ces deux éléments.

En outre, la longueur des préformes participant à l'assemblage axial entre deux éléments connecteurs au moyen d'un élément adaptateur est telle que les deux éléments connecteurs sont sensiblement adjacents. De plus, les dimensions de l'élément connecteur et celles de l'élément adaptateur sont telles qu'une fois deux éléments connecteurs assemblés axialement, l'écartement entre les deux saillies cylindriques radiales d'un même connecteur est égal à l'écartement des deux saillies cylindriques radiales voisines des deux connecteurs différents assemblés par l'élément adaptateur. Ainsi, la base d'un élément connecteur peut aussi bien venir s'assembler orthogonalement à un seul élément connecteur qu'à deux éléments connecteurs assemblés. Cette caractéristique participe au large choix de possibilités de montage apporté par le jeu de construction de l'invention.

Un autre élément du jeu de construction de l'invention, appelé élément panneau adopte un corps de forme plane dont au moins une face est préformée de volumes en saillie et en creux pour recevoir à des fins d'assemblage la surface cylindrique dudit élément connecteur.

Ce panneau a ainsi pour utilité d'associer à la surface cylindrique de l'élément connecteur, une surface plane. Les formes cylindriques allongées composées de connecteurs assemblés axialement peuvent donc être associées à quatre faces formées par des éléments panneaux pour réaliser un volume parallélépipédique. De plus, comme pour l'assemblage orthogonal de l'élément connecteur avec un ou plusieurs autres éléments connecteurs, un ou plusieurs éléments panneaux peuvent s'associer sur toute la périphérie du cylindre formé par un ou plusieurs éléments connecteurs. Selon l'invention, cet élément panneau est également préformé, de formes en saillie et en creux pour recevoir à des fins d'assemblage les extrémités dudit élément adaptateur ce qui autorise un montage axial des connecteurs sur le panneau.

Un autre élément du jeu de construction dit élément connecteur à 45° adopte les mêmes formes qu'un élément connecteur mais auquel a été enlevée une partie de son volume selon un dièdre à 45 ° de sorte que huit éléments connecteurs à 45° puissent s'assembler à la surface cylindrique d'un même élément connecteur. Alors qu'un élément connecteur ne pouvait recevoir qu'un nombre limité d'éléments connecteurs classiques sur sa surface cylindrique, cet enlèvement de matière permet ainsi d'offrir plus de possibilités de montage angulaire réglable sur la surface cylindrique de l'élément connecteur.

Un autre élément du jeu de construction dit élément adaptateur extensible adopte une longueur d'arbre supérieure à la longueur d'arbre de l'élément adaptateur de base (c'est-à-dire celui-là décrit plus haut) afin d'offrir la possibilité d'écarter les éléments qu'il associe. Cet élément assure ainsi une extension des liaisons entre les différents éléments du jeu qu'un élément adaptateur peut lier, tout en autorisant un retour à une position repliée. Cette caractéristique permet la création de configurations à dimensions réglables ce qui évite de fournir une gamme de pièces aux dimensions fixes prédéfinies. Elle permet notamment de régler la distance entre noeuds ou entre les centres formés par les éléments connecteurs.

Un autre élément du jeu de construction dit élément connecteur extenseur adopte les mêmes volumes qu'un élément connecteur et accueille sur au moins une de ses bases des bras extenseurs dont une extrémité est liée à la base du connecteur et dont l'autre extrémité comporte des formes susceptibles de coopérer avec le corps d'un élément adaptateur ou d'un élément adaptateur extensible.

Cet élément connecteur extenseur peut donc aussi bien réaliser des assemblages coaxiaux que coopérer avec le corps de l'élément adaptateur ou de l'élément adaptateur extensible afin de faciliter leur manipulation durant les phases de montage et de démontage.

Un autre élément du jeu de construction dit élément panneau extensible adopte la forme de deux éléments panneaux associés par une de leurs extrémités de façon à former une glissière dans le plan constitué par lesdits panneaux.

Selon une autre caractéristique particulièrement avantageuse de l'invention, cet élément panneau extensible se compose de deux pièces identiques dont l'extrémité d'une première pièce adopte une forme complémentaire de l'extrémité de la deuxième pièce, extrémités préformées de façon à former une glissière.

Un autre élément du jeu de construction de l'invention dit élément sphère, adopte une forme sphérique dont la surface a été préformée pour recevoir à des fins d'assemblage angulairement réglable les extrémités des éléments adaptateurs et éléments adaptateurs extensibles.

Bien entendu, d'autres éléments de jeu peuvent être conçus pour venir s'assembler aux éléments ci-dessus décrits et créer des interactions nouvelles.

Selon une caractéristique susceptible de concerner l'ensemble des éléments du jeu de construction de l'invention, ces derniers sont en matière plastique et sont réalisés par moulage. En outre, les ajustements entre les éléments et l'élasticité du matériau font que les assemblages, à moins d'un obstacle mécanique, sont tous démontables et autorisent aussi bien le glissement que la rotation rendant les liaisons réversibles.

Bien entendu, l'invention ne se limite pas à des dimensions particulières à partir de l'instant où les proportions et formes venant coopérer à des fins d'assemblage sont respectées. Le demandeur a néanmoins développé un concept particulièrement novateur en imaginant des pièces additionnelles aux éléments de base décrits ci-dessus. Selon l'invention, le jeu est en outre constitué par une pluralité de pièces additionnelles reprenant sensiblement à une échelle différente, les mêmes fonctions et les mêmes proportions que lesdits éléments, les dimensions desdites pièces additionnelles étant établies de façon à ce que lesdites pièces additionnelles coopèrent à des fins d'assemblage entre eux ainsi qu'avec les éléments d'échelles différentes. Ainsi, à partir de pièces de mêmes formes et de mêmes fonctions, le demandeur propose non seulement des pièces additionnelles susceptibles de coopérer entre elles conformément aux caractéristiques précitées de l'invention (selon une échelle différente), mais également de coopérer avec les éléments d'échelle différente. Cette caractéristique démultiplie le nombre de possibilités d'assemblage offertes par le jeu de l'invention.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif, un mode de réalisation d'un jeu de construction conforme à l'invention.

### BRÈVE DESCRIPTION DES DESSINS

La figure 1 est un dessin schématique d'une vue en perspective d'un mode de réalisation d'un élément connecteur conforme à l'invention,
La figure la est un dessin schématique d'une vue en perspective d'un assemblage orthogonal de deux éléments connecteurs,
La figure 1b est un dessin schématique d'une vue en perspective d'un deuxième mode de réalisation d'un élément connecteur conforme à l'invention,
La figure 2 est un dessin schématique d'une vue en perspective d'un mode de réalisation d'un élément adaptateur conforme à l'invention,
La figure 2a est un dessin schématique d'une vue en perspective illustrant la correspondance des formes entre l'élément adaptateur et l'élément connecteur,
La figure 2b illustre l'assemblage axial avant assemblage,
La figure 2c illustre l'assemblage axial une fois assemblé,
La figure 3 est un dessin schématique d'une vue en perspective d'un mode de réalisation d'un élément panneau conforme à l'invention sur lequel viennent correspondre les formes de l'élément adaptateur
La figure 3a illustre l'assemblage axial avec un élément connecteur au moyen d'un élément adaptateur
La figure 3b illustre un assemblage orthogonal entre l'élément panneau et l'élément connecteur,
La figure 3c illustre un aboutage entre éléments panneaux mis en oeuvre par un adaptateur,
La figure 4 est un dessin schématique en vue en perspective d'un mode de réalisation d'un élément connecteur à 45 ° avec sa mise en correspondance avec un élément connecteur,
La figure 4a illustre le montage orthogonal de plusieurs éléments connecteurs à 45 ° sur un connecteur,
La figure 5 est un dessin schématique d'une vue en perspective d'un mode de réalisation d'un élément adaptateur extensible venant en vis-à-vis avec un élément connecteur,
La figure 5a illustre le montage axial au moyen d'un élément adaptateur extensible avant montage,
La figure 5b illustre le montage axial de deux éléments connecteurs au moyen d'un élément adaptateur extensible après montage mais en position rétractée
La figure 5c illustre le montage axial de deux éléments connecteurs au moyen d'un élément adaptateur extensible après montage mais en position déployée,
Les figures 6a et 6b sont des dessins schématiques en vue en perspective d'un mode de réalisation d'un élément connecteur extenseur conforme à l'invention,
La figure 7 est un dessin schématique en vue en perspective d'un mode de réalisation d'un élément panneau extensible.
La figure 8 est un dessin schématique en vue en perspective d'un mode de réalisation d'un élément sphère conforme à l'invention sur laquelle viennent s'assembler deux éléments adaptateurs extensibles,
La figure 9 est un dessin schématique en vue en perspective d'un mode de réalisation de pièces additionnelles reproduisant les fonctions et la forme de l'élément connecteur de base.

### DESCRIPTION DES MODES DE RÉALISATION PRÉFÉRÉS

Le jeu de construction est constitué par une pluralité d'éléments de constructions dont les formes, les spécificités et les interactions vont être développées ci-dessous.

Tel qu'illustré sur le dessin de la figure 1, un des éléments du jeu de construction dit élément connecteur référencé 100 adopte un corps de forme sensiblement cylindrique dont la surface cylindrique 110 est préformée pour coopérer à des fins d'assemblage avec les bases 120 et 130 préformées à cet effet d'autres éléments connecteurs 100' comme illustré sur le dessin de la figure 1a.

Conformément à l'invention et selon le mode de réalisation illustré, la surface cylindrique 110 dudit ledit élément connecteur 100 comporte deux projections en saillie cylindrique radiale 111 et 112 et deux bases 120 et 130 chacune comportant chacune au moins deux rainures, seules les rainures 131 et 132 apparaissant sur le dessin d'assemblage des projections radiales 111' et 112' du connecteur 100' dans les rainures 131 et 132 du connecteur 100 est illustré en figure 1a. Cet assemblage orthogonal autorise le glissement des saillies radiales à l'intérieur des rainures pour offrir une liaison réglable angulairement autour de l'axe du cylindre formé par le connecteur 100'. Comme illustré, chaque connecteur 100 ou 100' peut recevoir une pluralité de connecteurs sur sa périphérie cylindrique.

Afin de faciliter cette liaison qui tout en assurant l'assemblage autorise le glissement angulaire autour de l'axe du cylindre, les rainures par exemple 131 et 132, sont avantageusement préformées du profil et selon le rayon des saillies cylindriques radiales par exemple 111' et 112'. Cet assemblage frictionnel associant des surfaces cylindriques ou courbes à des surfaces planes optimise la liaison entre les différents éléments, liaison qui autorise le glissement de la base des connecteurs sur la périphérie cylindrique d'un autre connecteur.

Conformément à l'invention et selon le mode de réalisation illustré, les saillies cylindriques radiales cylindriques 111, 112, 111' et 112' sont préformées de fentes 113 et 113' réparties angulairement autour de l'axe du cylindre formé par l'élément connecteur. La fonction d'assemblage de ces fentes 113 et 113' apparaîtra lors de la description de l'élément panneau. Une autre fonction réside dans le repère visuel qu'elles proposent pour orienter les montages selon l'angle voulu. Selon le mode de réalisation non limitatif illustré, les fentes sont disposées selon un écart angulaire égal à quarante-cinq degrés. La fixation des écarts angulaires assure sans s'y limiter la prédéfinition de l'orientation angulaire des éléments entre eux.

En outre, comme illustrés certains volumes en saillie ou en retrait n'ont pas de fonctionnalités directes pour l'assemblage, mais sont prévus par le demandeur afin d'offrir une élasticité et une rigidité optimisées tout en utilisant le moins de matière possible.

Selon le mode de réalisation illustré, l'élément connecteur 100 adopte des formes volumiques symétriques aussi bien selon un plan passant par l'axe du cylindre qu'il forme que selon un plan perpendiculaire audit axe et passant par le centre du connecteur 100.

Comme illustré et conformément aux principes d'un jeu de construction, l'assemblage répond à une unité d'intervalle autorisant l'assemblage d'autres éléments. Ainsi, les connecteurs présentent une hauteur et un diamètre nominaux qui sont agrandis ou diminués des rainures ou des saillies radiales préformant respectivement les bases et la périphérie cylindrique. Le demandeur a conçu les éléments connecteurs de sorte qu'une fois assemblés, et que les volumes en retrait sont complétés par les volumes en saillie, la hauteur nominale du connecteur égale le diamètre nominal du connecteur.

Cette correspondance entre la hauteur et le diamètre de l'élément de base du jeu de construction de l'invention, permet de proposer malgré la forme cylindrique une unité de base de construction quasi-équivalente à celle d'un cube en offrant les possibilités de positionnement angulaire que ne peut proposer un élément de base cubique.

Selon un mode de réalisation illustré en figure 1b où seule la base 130'' du connecteur 100'' apparaît, la base de l'élément connecteur est préformée de deux paires de rainures 132'', 131'' et 133'' et 134'' disposées à quatre-vingt-dix degrés l'une de l'autre afin de proposer deux angles d'assemblage pour les projections radiales 112 et 111.

La liaison axiale des connecteurs entre eux est mise en oeuvre grâce à un autre élément du jeu. Comme illustré sur le dessin des figures 2, 2a 2b, 2c, un des éléments dit élément adaptateur référencé 200 est constitué par un corps avec deux extrémités 210 et 220, chaque extrémité étant préformée axialement pour coopérer à des fins d'assemblage avec des zones de forme adaptée 133 ménagées axialement dans chaque base 120 et 130 de l'élément connecteur 100.

Conformément à l'invention et comme illustré ledit élément adaptateur 200 adopte un corps de forme sensiblement cylindrique présentant au niveau de ses deux bases 210 et 220, un arbre en saillie susceptible de venir coopérer à des fins d'assemblage avec des zones cylindriques 133 en retrait de forme adaptée ménagées axialement dans chaque base 120 et 130 de l'élément connecteur 100. L'assemblage réalisé entre l'arbre 210 ou 220 de l'élément adaptateur 200 et les zones cylindriques creuses axiales 133 ménagées dans les bases 120 et 130 de l'élément connecteur 100, constitue une liaison du type pivot glissant. Lorsque l'adaptateur 200 n'est pas associé à ces zones cylindriques en retrait 133, ces dernières restent libres pour d'autres assemblages comme l'assemblage orthogonal avec les saillies radiales d'un autre connecteur 100.

L'assemblage entre deux éléments connecteurs 100 et 100' mis en oeuvre par l'adaptateur 200 est illustré dans les figures 2b et 2c où il apparaît que la longueur des préformes participant à l'assemblage axial entre deux éléments connecteurs 100 et 100' au moyen d'un élément adaptateur 200 est telle que les deux éléments connecteurs 100 et 100' sont sensiblement adjacents. Il apparaît notamment en figure 2c que les dimensions de l'élément connecteur 100 et 100' et celles de l'élément adaptateur 200 sont telles qu'une fois deux éléments connecteurs 100 et 100' assemblés axialement, l'écartement entre les deux saillies cylindriques radiales 111 et 112 ou 111' et 112' d'un même connecteur 100 ou 100' est égal à l'écartement des deux saillies cylindriques radiales voisines 111 et 112' des deux connecteurs différents 100 et 100' assemblés par l'élément adaptateur 200 qui apparaît au niveau des rainures 131 et 132 ménagées dans les bases des connecteurs.

Selon une caractéristique particulièrement avantageuse de l'invention, les éléments mâles constituant l'élément adaptateur 200 sont préformés de rainures longitudinales 230 qui participent à l'élasticité de la liaison et évite toute compression d'air dans la zone creuse dans laquelle il se place à des fins d'assemblage.

L'élément adaptateur 200 comprend en outre, associées aux dits arbres, au moins une et ici des collerettes 240 et 250 coaxiales dont les surfaces cylindriques coopèrent avec des cylindres creux ménagés dans les bases des connecteurs afin d'offrir un assemblage optimisé associant non seulement la pénétration cylindrique des arbres dans les cylindres creux des bases des connecteurs mais également la pénétration cylindrique d'au moins une collerette dans un cylindre creux préformé à cet effet également dans la base.

Selon une autre caractéristique particulièrement avantageuse, lesdites collerettes sont au nombre de deux et sont espacées le long du corps de l'adaptateur de façon à présenter une zone creuse périphérique 260 facilitant la manipulation de l'adaptateur 200 pour son montage et son démontage.

Le jeu de construction est constitué par un autre élément dit élément panneau qui est illustré par les figures 3, 3a, 3b. Cet élément panneau référencé 300 adopte un corps de forme plane dont au moins une face 310 est préformée de volumes en saillie 311 et en creux 312 pour recevoir à des fins d'assemblage la surface cylindrique 110 dudit élément connecteur 100.

Selon une caractéristique particulièrement avantageuse de l'invention n'apparaissant pas sur lesdites figures, ledit élément panneau 300 est préformé sur ses deux faces 310 et 320.

Plus précisément, ledit élément panneau 300 est préformé de nervures en saillie 311 sensiblement perpendiculaires au plan et d'épaisseur et de hauteur adaptées à des fins d'assemblage, à la profondeur des fentes 113 ménagées dans les projections radiales 111 et 112 des éléments connecteurs 100. Ces saillies 311 et ces fentes 113 participent à l'assemblage illustré en figure 3b. De plus, selon une autre caractéristique particulièrement avantageuse, l'épaisseur de l'élément panneau 300 et la largeur des fentes 113 pratiquées dans les projections radiales des éléments connecteurs 100 correspondent pour autoriser un assemblage du connecteur 100 sur l'épaisseur de l'élément panneau 300 de sorte que l'axe du connecteur 100 soit coplanaire avec le plan formé par l'élément panneau 300.

Les formes en saillie équipant ledit panneau 300 autorisent également l'assemblage avec les saillies radiales des éléments connecteurs sans participation des dites fentes ce qui permet un montage à positionnement angulaire variable. De plus, l'assemblage axial de deux (ou plus) connecteurs respectant un écartement régulier entre les saillies cylindriques radiales, l'élément panneau est aussi bien préformé pour accueillir les saillies radiales d'un seul connecteur que d'un assemblage de connecteurs.

Conformément à l'invention, ledit élément panneau 300 est préformé de formes en saillie 313 et en creux 314 pour recevoir à des fins d'assemblage les extrémités 210 ou 220 dudit élément adaptateur 200 comme illustré sur le dessin de la figure 3. Ainsi, ledit élément panneau est préformé d'au moins une projection perpendiculaire cylindrique creuse 313 dont la forme évidée 314 accueille à des fins d'assemblage l'arbre en saillie 210 ou 220 définissant chaque extrémité de l'élément adaptateur.

La possibilité d'une fixation axiale des éléments adaptateurs 200 autorise la fixation axiale d'un élément connecteur 100 comme illustré en figure 3a.

La possibilité d'une fixation des éléments adaptateurs 200 autorise également la fixation de deux éléments panneaux 300 entre eux parallèlement l'un par rapport à l'autre en s'empilant dans le même sens ou perpendiculairement. Cette possibilité est multipliée par le fait que l'élément panneau est préformé sur ses deux faces.

En outre, comme illustré sur le dessin de la figure 3c, l'élément adaptateur 200 assure l'aboutage des panneaux 300 et 300' entre eux. Dans ce dessein, les rebords des panneaux sont préformés des demi-formes en saillie 313 et en creux 314 avec lesquelles coopèrent les éléments en saillie et en creux des adaptateurs 200.

Ainsi préformés, les éléments panneaux peuvent être assemblés bout à bout, face-à-face, dos-à-dos, face-à-dos, alignés axialement et transversalement ce qui offre une pluralité de possibilités d'assemblage à l'utilisateur.

De plus, selon le mode de réalisation illustré et conformément à l'invention, les rebords des éléments panneaux 300 ne sont pas complètement bordés de formes en saillie de sorte qu'un assemblage tournant glissant avec la ou les saillies cylindriques radiales d'un élément connecteur, est possible.

Un autre élément du jeu de construction dit élément connecteur à 45° référencé 400 est illustré par les figures 4 et 4a et adopte les mêmes formes qu'un élément connecteur 100 mais auquel a été enlevée une partie de son volume selon un dièdre à 45 ° de sorte que huit éléments connecteurs à 45° puissent s'assembler à la surface cylindrique d'un même élément connecteur 100 selon l'agencement montré en figure 4a.

Le dièdre est défini par deux plans se coupant selon une droite définie par l'axe du cylindre du connecteur 100 sur lequel vient s'installer le connecteur à 45 degrés 400.

Un autre élément du jeu de construction dit élément adaptateur extensible référencé 500 est illustré par les dessins des figures 5, 5a, 5b, et 5c et adopte une longueur d'arbre 510 supérieure à la longueur d'arbre de l'élément adaptateur 200 de base afin d'offrir la possibilité d'écarter les éléments qu'il associe tout en offrant la possibilité d'une liaison pivot.

Les possibilités offertes par ce nouvel élément 500 sont nombreuses et une est illustrée par les dessins des figures 5a, 5b, 5c dans le cadre d'un assemblage axial de deux connecteurs 100 et 100'.

Ainsi, comme illustré l'arbre 510 comporte sur un côté de l'élément 500 une longueur beaucoup plus grande sur laquelle est susceptible de glisser l'élément connecteur 100' pour passer d'une position repliée illustrée en figure 5b à une position déployée illustrée en figure 5c. Ainsi, l'adaptateur extensible 500 peut avoir les mêmes fonctions que celles de l'adaptateur 200. Les éléments constitutifs du jeu de construction de l'invention peuvent donc s'inter-changer ou bien assurer la fonction d'un élément qui n'est plus disponible.

Comme pour l'élément adaptateur de base, les éléments mâles constituant l'élément adaptateur extensible 500 sont préformés de rainures longitudinales 520 qui participent à l'élasticité de la liaison et évite toute compression d'air dans la zone creuse dans laquelle il se place à des fins d'assemblage.

De même, l'élément adaptateur 500 comprend en outre associées audit arbre 520 des collerettes 530 et 540 coaxiales dont les surfaces cylindriques coopèrent avec des cylindres creux ménagés dans les bases des connecteurs 100 afin d'offrir un assemblage optimisé associant non seulement la pénétration cylindrique de l'arbre dans les cylindres creux des bases des connecteurs 100 mais également la pénétration cylindrique d'au moins une collerette 540 dans un cylindre creux préformé à cet effet également dans la base.

Selon une autre caractéristique particulièrement avantageuse, lesdites collerettes 530 et 540 sont au nombre de deux et sont espacées le long du corps de l'adaptateur extensible de façon à présenter une zone creuse périphérique 550 facilitant la manipulation de l'adaptateur extensible 500 pour son montage et son démontage.

Les figures 6a et 6b illustrent un autre élément du jeu de construction dit élément connecteur extenseur référencé 600 qui adopte les mêmes volumes qu'un élément connecteur 100 et accueille sur au moins une de ses bases des bras extenseurs 610 et 620 dont une extrémité est liée à la base du connecteur et dont l'autre extrémité comporte des formes 611 et 621 susceptibles de coopérer à des fins d'assemblage coaxial au connecteur avec le corps d'un élément adaptateur 200 ou d'un élément adaptateur extensible 500.

Comme illustrées, les formes 611 et 621 en saillie viennent s'introduire dans la zone creuse périphérique dont sont équipés les éléments adaptateur 200 et adaptateur extensible 500.

La figure 7 montre un autre élément du jeu de construction dit élément panneau extensible 700 qui adopte la forme de deux éléments panneaux associés par une de leurs extrémités de façon à former une glissière 710 dans le plan constitué par lesdits panneaux.

Comme illustré, cet élément panneau extensible se compose de deux pièces identiques 700' et 700'' dont l'extrémité d'une première pièce adopte une forme complémentaire de l'extrémité de la deuxième pièce, extrémités préformées de façon à former une glissière.

La figure 8 montre un autre élément du jeu de construction de l'invention dit élément sphère référencé 800 qui adopte une forme sphérique et dont la surface a été préformée pour recevoir à des fins d'assemblage angulairement réglable les extrémités des éléments adaptateurs 200 et/ou comme illustrés, des éléments adaptateurs extensibles 500.
La sphère 500 est donc préformée de trois rainures circulaires 810 orthogonales dans lesquelles viennent d'introduire les extrémités des arbres des éléments adaptateurs extensibles. Selon le mode de réalisation illustré, une première rainure est équatoriale et les deux autres constituent deux méridiens disposés à quatre-vingt dix degrés l'un de l'autre.

Afin d'optimiser cet assemblage, le corps de l'élément adaptateur extensible 500 dont le rebord est constitué d'une collerette adopte une forme en retrait hémisphérique afin d'épouser la sphère 800 lorsque l'extrémité courte de l'arbre 510 vient se placer dans la rainure 810.

La figure 8 illustre pour l'élément connecteur 100 la caractéristique imaginée par le demandeur selon laquelle le jeu de construction est remarquable en ce qu'il est constitué par une pluralité de pièces additionnelles reprenant sensiblement à une échelle différente les mêmes fonctions et les mêmes proportions que lesdits éléments, les dimensions desdites pièces additionnelles étant établies de façon à ce que lesdites pièces additionnelles coopèrent à des fins d'assemblage entre elles ainsi qu'avec les éléments d'échelles différentes.
Ainsi, l'élément connecteur 100a reprend la forme et les fonctions de l'élément connecteur de base 100 mais à une échelle inférieure. Cet élément connecteur 100a présente les formes et les proportions nécessaires aux assemblages prévus pour l'élément connecteur de base avec des éléments (connecteur ou autre) de même échelle. Cet élément connecteur 100a est de plus défini de façon à ce qu'il puisse coopérer à des fins d'assemblages avec l'élément connecteur de base 100. Il en est de même dans la relation entre l'élément connecteur de base 100 et l'élément connecteur 100b qui présente les mêmes formes et proportions que l'élément de connecteur de base 100 mais à une échelle supérieure.

En dehors des assemblages axiaux, les possibilités d'assemblages radiaux sont multiples. Par exemple, la distance séparant les joues internes des saillies radiales d'un élément connecteur est en adéquation avec la distance séparant les joues externes de l'élément connecteur d'échelle immédiatement inférieure de façon à autoriser l'assemblage. Il en est de même en ce qui concerne l'épaisseur desdites saillies radiales d'un élément connecteur qui est en adéquation avec la distance séparant les joues internes des saillies radiales d'un élément connecteur d'échelle immédiatement inférieure afin de permettre l'assemblage.

On comprend que le jeu de construction, qui vient d'être ci-dessus décrit et représenté, l'a été en vue d'une divulgation plutôt que d'une limitation. Bien entendu, divers aménagements, modifications et améliorations pourront être apportés à l'exemple ci-dessus, sans pour autant sortir du cadre de l'invention.

Par exemple, il est envisagé de motoriser certaines articulations proposées par les éléments constitutifs du jeu. Le connecteur peut ainsi accueillir dans son âme creuse le corps d'un moteur électrique dont l'axe moteur creux coaxial à l'axe du connecteur peut accueillir les arbres des autres éléments ou tout autre partie intéressante à articuler.

## Revendications

1. Jeu de construction constitué par une pluralité d'éléments différents coopérant entre eux à des fins d'assemblage, un des éléments dit élément connecteur (100) adoptant un corps de forme sensiblement cylindrique dont la surface cylindrique (110) est préformée pour coopérer à des fins d'assemblage avec les bases (120 et 130) préformées à cet effet d'autres éléments connecteurs (100'), **CARACTÉRISÉ PAR LE FAIT que** la surface cylindrique (110) dudit élément connecteur (100) comporte au moins une projection en saillie cylindrique radiale (111 et 112) venant coopérer à des fins d'assemblage avec au moins une rainure (131 et 132) de forme adaptée ménagée dans chaque base (120 et 130) des éléments connecteurs (100).

2. Jeu de construction selon la revendication 1, **CARACTÉRISÉ PAR LE FAIT QUE** la surface cylindrique (110) dudit élément connecteur (100) comprend deux projections en saillie cylindrique radiale (111 et 112) et deux bases (120 et 130), chacune comportant au moins deux rainures (131 et 132).

3. Jeu de construction selon la revendication 1 et 2, **CARACTÉRISÉ PAR LE FAIT QUE** la saillie cylindrique radiale cylindrique (111, 112, 111' et 112') est préformée de fentes (113 et 113') réparties angulairement autour de l'axe du cylindre formé par l'élément connecteur (100, 100').

4. Jeu de construction selon la revendication 2, **CARACTÉRISÉ PAR LE FAIT QUE** la base (130'') de l'élément connecteur (100") est préformée de deux paires de rainures (131'', 132'', 133'', 134'') disposées à quatre-vingt-dix degrés l'une de l'autre.

5. Jeu de construction selon la revendication 1, **CARACTÉRISÉ PAR LE FAIT QUE** les éléments connecteurs (100) sont conçus de sorte qu'une fois assemblés, et que les volumes en retrait sont complétés par les volumes en saillie, la hauteur nominale du connecteur (100) égale le diamètre nominal du connecteur (200).

6. Jeu de construction selon la revendication 1, **CARACTÉRISÉ PAR LE FAIT QU'**un des éléments dit élément adaptateur (200) est constitué par un corps avec deux extrémités (210 et 220), chaque extrémité étant préformée axialement pour coopérer à des fins d'assemblage avec des zones de forme adaptée (133) ménagées axialement dans chaque base (120 et 130) de l'élément connecteur (100).

7. Jeu de construction selon la revendication 6, **CARACTÉRISÉ PAR LE FAIT QUE** ledit élément adaptateur (200) adopte un corps de forme sensiblement cylindrique présentant au niveau de ses deux bases (210 et 220), un arbre en saillie susceptible de venir coopérer à des fins d'assemblage avec des zones cylindriques en retrait (133) de forme adaptée ménagées axialement dans chaque base (120 et 130) de l'élément connecteur (100).

8. Jeu de construction selon la revendication 7, **CARACTÉRISÉ PAR LE FAIT QUE** l'assemblage réalisé entre l'arbre (210 et 220) de l'élément adaptateur (200) et les zones cylindriques creuses axiales (133) ménagées dans les bases (120 et 130) de l'élément connecteur (100) constitue une liaison du type pivot glissant.

9. Jeu de construction selon la revendication 6, **CARACTÉRISÉ PAR LE FAIT QUE** la longueur des préformes participant à l'assemblage axial entre deux éléments connecteurs (100 et 100') au moyen d'un élément adaptateur (200) est telle que les deux éléments (100 et 100') sont sensiblement adjacents.

10. Jeu de construction selon les revendications 1 et 6, **CARACTÉRISÉ PAR LE FAIT QUE** l'élément adaptateur (200) comprend, associées aux dits arbres au moins une collerette coaxiale (240 et 250) dont les surfaces cylindriques coopèrent avec des cylindres creux ménagés dans les bases des connecteurs.

11. Jeu de construction selon la revendication 6, **CARACTÉRISÉ PAR LE FAIT QUE** lesdites collerettes (240 et 250) sont au nombre de deux et sont espacées le long du corps de l'adaptateur (200) de façon à présenter une zone creuse périphérique (260) facilitant la manipulation de l'adaptateur (200) pour son montage et son démontage.

12. Jeu de construction selon la revendication 1, **CARACTÉRISÉ PAR LE FAIT QU'**un des éléments dit élément panneau (300) adopte un corps de forme plane dont au moins une face (310) est préformée de volumes en saillie (311) et en creux (312) pour recevoir à des fins d'assemblage la surface cylindrique (110) dudit élément connecteur (100).

13. Jeu de construction selon la revendication 12, **CARACTÉRISÉ PAR LE FAIT QUE** ledit élément panneau (300) est préformé sur ses deux faces (310 et 320).

14. Jeu de construction selon les revendications 12 et 3, **CARACTÉRISÉ PAR LE FAIT QUE** ledit élément panneau (300) est préformé de nervures en saillie (311) sensiblement perpendiculaires d'épaisseur et de hauteur adaptées à des fins d'assemblage, à la profondeur des fentes (113) ménagées dans les projections radiales (111 et 112) des éléments connecteurs (100).

15. Jeu de construction selon les revendications 12 et 6, **CARACTÉRISÉ PAR LE FAIT QUE** ledit élément panneau (300) est préformé de formes en saillie (313) et en creux (314) pour recevoir à des fins d'assemblage les extrémités (210 et 220) dudit élément adaptateur (200).

16. Jeu de construction selon les revendications 12 et 7, **CARACTÉRISÉ PAR LE FAIT QUE** ledit élément panneau (300) est préformé d'au moins une projection perpendiculaire cylindrique creuse (313) dont la forme évidée (314) accueille à des fins d'assemblage l'arbre en saillie (210 et 220) définissant chaque extrémité de l'élément adaptateur (200).

17. Jeu de construction selon les revendications 12 et 6, **CARACTÉRISÉ PAR LE FAIT QUE** les rebords des panneaux sont préformés des demi formes en saillie et en creux avec lesquelles coopèrent les éléments en saillie et en creux des adaptateurs.

18. Jeu de construction selon les revendications 12 et 1, **CARACTÉRISÉ PAR LE FAIT QUE** les rebords des éléments panneaux (300) ne sont pas complètement bordés de formes en saillie de sorte qu'un assemblage tournant glissant avec la ou les saillies cylindriques (111 et 112) radiales d'un élément connecteur (100) est possible.

19. Jeu de construction selon la revendication 1, **CARACTÉRISÉ PAR LE FAIT QU'**un autre élément dit élément connecteur à 45° (400) adopte les mêmes formes qu'un élément connecteur mais auquel a été enlevée une partie de son volume selon un dièdre à 45 ° de sorte que huit éléments connecteurs à 45° puissent s'assembler à la surface cylindrique (110) d'un même élément connecteur (100).

20. Jeu de construction selon les revendications 1 et 6, **CARACTÉRISÉ PAR LE FAIT QU'**un autre élément dit élément adaptateur extensible (500) adopte une longueur d'arbre supérieure à la longueur d'arbre (510) de l'élément adaptateur (200) afin d'offrir la possibilité d'écarter les éléments qu'il associe.

21. Jeu de construction selon les revendications 1, 6 et 20, **CARACTÉRISÉ PAR LE FAIT QU'**un autre élément dit élément connecteur extenseur (600) adopte les mêmes volumes qu'un élément connecteur (100) et accueille sur au moins une de ses bases des bras extenseurs (610 et 620) dont une extrémité est liée à la base du connecteur et dont l'autre extrémité comporte des formes (611 et 621) susceptibles de coopérer à des fins d'assemblage avec le corps d'un élément adaptateur (200) ou d'un élément adaptateur extensible (500).

22. Jeu de construction selon les revendications 1 et 12, **CARACTÉRISÉ PAR LE FAIT QU'**un autre élément dit élément panneau extensible (700) adopte la forme de deux éléments panneaux associés par une de leurs extrémités de façon à former une glissière dans le plan constitué par lesdits panneaux.

23. Jeu de construction selon les revendications 1, 6 et 20, **CARACTÉRISÉ PAR LE FAIT QU'**un autre élément dit sphère (800), adopte une forme sphérique dont la surface a été préformée pour recevoir à des fins d'assemblage angulairement réglable les extrémités des éléments adaptateurs (200) et éléments adaptateurs extensibles (500).

24. Jeu de construction selon l'une quelconque des revendications 1 à 23, **CARACTÉRISÉ PAR LE FAIT QU'**il est constitué par une pluralité de pièces additionnelles (100a et 100b) reprenant sensiblement à une échelle différente les mêmes fonctions et les mêmes proportions que lesdits éléments (100), les dimensions desdites pièces additionnelles (100a et 100b) étant établies de façon à ce que lesdites pièces additionnelles coopèrent à des fins d'assemblage entre elles ainsi qu'avec les éléments d'échelles différentes.

25. Jeu de construction selon les revendications 3 et 12, **CARACTÉRISÉ PAR LE FAIT QUE** l'épaisseur de l'élément panneau (300) et la largeur des fentes (113) pratiquées dans les projections radiales des éléments connecteurs (100) correspondent pour autoriser un assemblage du connecteur (100) sur l'épaisseur de l'élément panneau (300).

## Claims

1. Construction set consisting of a plurality of different members interacting together for assembly, **characterized in that** one of the members known as connector member (100) has an essentially cylindrical body with a cylindrical surface (110) that is preformed in order to interact for assembly with the bases (120, 130), preformed for this purpose, of other connector members (100'), and **in that** the cylindrical surface (110) of said connector member (100) comprising at least one cylindrical projection (111 and 112) protruding radially, interacting for assembly with at least one groove (131 and 132) of suitable shape made in each base (120 and 130) of the connector members (100).

2. Construction set according to claim 1, **characterized in that** the cylindrical surface (110) of said connecting member (100) comprises two cylindrical projections (111 and 112) protruding radially and two bases (120 and 130), each comprising at least two grooves (131 and 132).

3. Construction asset according to claims 1 and 2, **characterized in that** the cylindrical projection (111, 112, 111', and 112') protruding radially is preformed with slots (113 and 113') distributed at an angle about the axis of the cylinder formed by the connector element (100, 100').

4. Construction set according to claim 2, **characterized in that** the base (130") of the connector member (100") is preformed with two pairs of grooves (131", 132", 133", 134") arranged at ninety degrees to one another.

5. Construction set according to claim 1, **characterized in that** the connector members (100) are designed such that, once assembled and the retracted volumes are filled by the protruding volumes, the nominal height of the connector (100) equals the nominal diameter of the connector (200).

6. Construction set according to claim 1, **characterized in that** one of the members, known as adapter member (200) consists of a body with two ends (210 and 220), each end being preformed axially to interact for assembly with zones (133) of suitable shape made axially in each base (120 and 130) of the connector member (100).

7. Construction set according to claim 6, **characterized in that** said adapter member (200) has an essentially cylindrical body, having in the region of its two bases (210 and 220) a protruding shaft capable of interacting for assembly with retracted cylindrical zones (133) of suitable shape made axially in each base (120 and 130) of the connector member (100).

8. Construction set according to claim 7, **characterized in that** the assembly made between the shaft (210 and 220) of the adapter member (200) and the hollow axial cylindrical zones (133) made in the bases (120 and 130) of the connector member (100) constitutes a connection of the sliding pivot type.

9. Construction set according to claim 6, **characterized in that** the length of the preforms taking part in the axial assembly between two connector members (100 and 100') by means of an adapter member (200), is such that the two members (100 and 100') are substantially adjacent.

10. Construction set according to claims 1 and 6, **characterized in that** the adapter member (200) comprises, associated with said shafts, at least one coaxial flange (240 and 250) of which the cylindrical surfaces interact with hollow cylinders made in the bases of the connectors.

11. Construction set according to claim 6, **characterized in that** said flanges (240 and 250) are two in number and are spaced apart along the body of the adapter (200) so as to have a peripheral hollow zone (260) facilitating the handling of the adapter (200) for its assembly and disassembly.

12. Construction set according to claim 1, **characterized in that** said one of the members known as the panel member (300) has a planar body of which at least one face (310) is preformed with protruding volumes (311) and hollow volumes (312) to receive the cylindrical surface (110) of said connector member (100) for assembly.

13. Construction set according to claim 12, **characterized in that** said panel member (300) is preformed on its two faces (310 and 320).

14. Construction set according to claims 12 and 3, **characterized in that** said panel member (300) is preformed with substantially perpendicular protruding ribs (311) having a thickness and height suitable for assembly, and for the depth of the slots (113) made in the radial projections (111 and 112) of the connector members (100).

15. Construction set according to claims 12 and 6, **characterized in that** said panel member (300) is preformed with protruding shapes (313) and hollow shapes (314) to receive the ends (210 and 220) of said adapter member (200) for assembly.

16. Construction set according to claims 12 and 7, **characterized in that** said panel member (300) is preformed with at least one hollow cylindrical perpendicular projection (313) of which the recessed shape (314) receives the protruding shaft (210 and 220) defining each end of the adapter member (200) for assembly.

17. Construction set according to claims 12 and 6, **characterized in that** the edges of the panels are preformed with protruding half-shapes and hollow half-shapes with which the protruding members and hollow members of the adapters interact.

18. Construction set according to claims 12 and 1, **characterized in that** the edges of the panel members (300) are not completely edged with protruding shapes so that a rotating assembly, sliding with the radial cylindrical projection(s) (111 and 112) of a connector member (100), is possible.

19. Construction set according to claim 1, **characterized in that** a further member, known as the 45° connector member (400), has the same shapes as a connector member but from which a part of its volume has been removed according to a dihedron at 45° so that eight 45° connector members may be assembled on the cylindrical surface (110) of the same connector member (100).

20. Construction set according to claims 1 and 6, **characterized in that** a further member, known as the extendable adapter member (500), has a shaft length greater than the shaft length (510) of the adapter member (200), in order to provide the possibility of separating the members which it joins.

21. Construction set according to claim 1, 6, and 20, **characterized in that** a further member, known as the extending connector member (600), has the same volumes as a connector member (100) and receives, over at least one of its bases, extending arms (610 and 620) of which one end is connected to the base of the connector and of which the other end comprises shapes (611 and 621) capable of interacting for assembly with the body of an adapter member (200) or an extendable adapter member (500).

22. Construction set according to claims 1 and 12, **characterized in that** a further member, known as the extendable panel member (700), has the shape of two panel members joined by one of their ends so as to form a sliding surface in the plane consisting of said panels.

23. Construction set according to claims 1, 6, and 20, **characterized in that** a further member, known as a sphere (800), has a spherical shape of which the surface has been preformed to receive the ends of the adapter members (200) and extendable adapter members (500) for the purpose of adjustable angular assembly.

24. Construction set according to any one of claims 1 to 23, **characterized in that** it consists of a plurality of additional parts (100a and 100b) substantially taking on at a different scale the same functions and the same proportions as said members (100), the dimensions of said additional parts (100a and 100b) being established so that said additional parts interact with one another as well as with members at different scales, for assembly.

25. Construction set according to claims 3 to 12, **characterized in that** the thickness of the panel member (300) and the width of the slots (113) made in the radial projections of the connector members (100) correspond to allow an assembly of the connector (100) over the thickness of the panel member (300).

## Patentansprüche

1. Bausatz, bestehend aus einer Vielzahl verschiedener Elemente, die für Zusammenbauzwecke zusammenwirken, wobei eines der Elemente, ein so genanntes Verbindungselement (100), einen im Wesentlichen zylindrisch geformten Körper annimmt, dessen zylindrische Oberfläche (110) vorgeformt ist, um für Zusammenbauzwecke mit den dazu vorgeformten Grundflächen (120 und 130) anderer Verbindungselemente (100') zusammenzuwirken,
**dadurch gekennzeichnet, dass** die zylindrische Oberfläche (110) des Verbindungselements (100) mindestens einen radialen zylindrischen vorstehenden Vorsprung (111 und 112) umfasst, der für Zusammenbauzwecke mit mindestens einer passend geformten Rille (131 und 131), die in jeder Grundfläche (120 und 130) der Verbindungselemente (100) eingerichtet ist, zusammenwirkt.

2. Bausatz nach Anspruch 1, **dadurch gekennzeichnet, dass** die zylindrische Oberfläche (110) des Verbindungselements (100) zwei radiale zylindrische vorstehende Vorsprünge (111 und 112) und zwei Grundflächen (120 und 130) umfasst, die jeweils mindestens zwei Rillen (131 und 132) umfassen.

3. Bausatz nach Anspruch 1 und 2, **dadurch gekennzeichnet, dass** der zylindrische radiale Vorsprung (111, 112, 111' und 112') aus Schlitzen (113 und 113') vorgeformt ist, die winkelmäßig um die Achse des Zylinders herum verteilt sind, der von dem Verbindungselement (100, 100') gebildet wird.

4. Bausatz nach Anspruch 2, **dadurch gekennzeichnet, dass** die Grundfläche (130") des Verbindungselements (100") aus zwei Paar Rillen (131", 132", 133", 134") vorgeformt wird, die um neunzig Grad voneinander angeordnet sind.

5. Bausatz nach Anspruch 1, **dadurch gekennzeichnet, dass** die Verbindungselemente (100) derart ausgelegt sind, dass sie nach dem Zusammenbauen und wenn die vertieften Volumen mit vorstehenden Volumen ergänzt werden, die Nennhöhe des Verbindungselements (100) gleich dem Nenndurchmesser des Verbindungselements (200) ist.

6. Bausatz nach Anspruch 1, **dadurch gekennzeichnet, dass** eines der Elemente, ein so genanntes Adapterelement (200), aus einem Körper mit zwei Enden (210 und 220) besteht, wobei jedes Ende axial vorgeformt ist, um für Zusammenbauzwecke mit passend geformten Zonen (133) zusammenzuwirken, die axial in jeder Grundfläche (120 und 130) des Verbindungselements (100) eingerichtet sind.

7. Bausatz nach Anspruch 6, **dadurch gekennzeichnet, dass** das Adapterelement (200) einen im Wesentlichen zylindrisch geformten Körper annimmt, der an seinen beiden Grundflächen (210 und 220) eine vorstehende Welle aufweist, die in der Lage ist, für Zusammenbauzwecke mit passend geformten vertieften zylindrischen Zonen (133) zusammenzuwirken, die axial in jeder Grundfläche (120 und 130) des Verbindungselements (100) eingerichtet sind.

8. Bausatz nach Anspruch 7, **dadurch gekennzeichnet, dass** der Zusammenbau, der zwischen der Welle (210 und 220) des Adapterelements (200) und den axialen hohlen zylindrischen Zonen (133), die in den Grundflächen (120 und 130) des Verbindungselements (100) eingerichtet sind, ausgeführt wird, eine Verbindung nach Art eines Gleitdrehlagers bildet.

9. Bausatz nach Anspruch 6, **dadurch gekennzeichnet, dass** die Länge der Vorformen, die an dem axialen Zusammenbau zwischen zwei Verbindungselementen (100 und 100') mittels eines Adapterelements (200) teilnehmen, derart ist, dass die beiden Elemente (100 und 100') im Wesentlichen nebeneinanderliegen.

10. Bausatz nach Anspruch 1 und 6, **dadurch gekennzeichnet, dass** das Adapterelement (200) mindestens einen Koaxialflansch (240 und 250) umfasst, der mit den Wellen verknüpft ist und dessen zylindrische Oberflächen mit Hohlzylindern zusammenwirken, die in den Grundflächen der Verbindungselemente eingerichtet sind.

11. Bausatz nach Anspruch 6, **dadurch gekennzeichnet, dass** die Flansche (240 und 250) zu zweit vorliegen und an dem Körper des Adapters (200) entlang beabstandet sind, um eine umlaufende hohle Zone (260) aufzuweisen, welche die Handhabung des Adapters (200) für seinen Ein- und Ausbau erleichtert.

12. Bausatz nach Anspruch 1, **dadurch gekennzeichnet, dass** eines der Elemente, ein so genanntes Plattenelement (300), einen eben geformten Körper annimmt, von dem mindestens eine Seite (310) aus vorstehenden (311) und vertieften (312) Volumen vorgeformt ist, um für Zusammenbauzwecke die zylindrische Oberfläche (110) des Verbindungselements (100) aufzunehmen.

13. Bausatz nach Anspruch 12, **dadurch gekennzeichnet, dass** das Plattenelement (300) auf seinen beiden Seiten (310 und 320) vorgeformt ist.

14. Bausatz nach Anspruch 12 und 3, **dadurch gekennzeichnet, dass** das Plattenelement (300) aus im Wesentlichen rechtwinkligen vorstehenden (311) Rippen vorgeformt ist, die eine Dicke und Höhe aufweisen, die für Zusammenbauzwecke an die Tiefe der Schlitze (113), die in den radialen Vorsprüngen (111 und 112) der Verbindungselemente (100) eingerichtet sind, angepasst sind.

15. Bausatz nach Anspruch 12 und 6, **dadurch gekennzeichnet, dass** das Plattenelement (300) aus vorstehenden (313) und vertieften (314) Formen vorgeformt ist, um für Zusammenbauzwecke die Enden (210 und 220) des Adapterelements (200) aufzunehmen.

16. Bausatz nach Anspruch 12 und 7, **dadurch gekennzeichnet, dass** das Plattenelement (300) aus mindestens einem hohlen zylindrischen rechtwinkligen Vorsprung (313) vorgeformt ist, dessen ausgehöhlte Form (314) für Zusammenbauzwecke die vorstehende Welle (210 und 220) aufnimmt, die jedes Ende des Adapterelements (200) definiert.

17. Bausatz nach Anspruch 12 und 6, **dadurch gekennzeichnet, dass** die Ränder der Platten aus vorstehenden und vertieften Halbformen vorgeformt sind, mit denen die vorstehenden und vertieften Elemente der Adapter zusammenwirken.

18. Bausatz nach Anspruch 12 und 1, **dadurch gekennzeichnet, dass** die Ränder der Plattenelemente (300) nicht vollständig von vorstehenden Formen umrandet sind, so dass ein drehendes und gleitendes Zusammenbauen mit dem oder den radialen zylindrischen Vorsprüngen (111 und 112) eines Verbindungselements (100) möglich ist.

19. Bausatz nach Anspruch 1, **dadurch gekennzeichnet, dass** ein anderes Element, ein so genanntes 45°-Verbindungselement (400), die gleichen Formen annimmt wie ein Verbindungselement, von dem jedoch ein Teil seines Volumens gemäß einem 45°-Zweiflach entfernt wurde, so dass acht 45°-Verbindungselemente mit der zylindrischen Oberfläche (110) ein und desselben Verbindungselements (100) zusammengebaut werden können.

20. Bausatz nach Anspruch 1 und 6, **dadurch gekennzeichnet, dass** ein anderes Element, ein so genanntes ausziehbares Adapterelement (500), eine Wellenlänge annimmt, die größer ist als die Wellenlänge (510) des Adapterelements (200), um die Möglichkeit zu bieten, die Elemente, die es verknüpft, auseinanderzuziehen.

21. Bausatz nach Anspruch 1, 6 und 20, **dadurch gekennzeichnet, dass** ein anderes Element, ein so genanntes Streckverbindungselement (600) die gleichen Volumen annimmt wie ein Verbindungselement (100) und auf mindestens einer seiner Grundflächen Streckarme (610 und 620) aufnimmt, von denen ein Ende mit der Grundfläche des Verbindungselements verbunden ist, und deren anderes Ende Formen (611 und 621) umfasst, die dazu geeignet sind, für Zusammenbauzwecke mit dem Körper eines Adapterelements (200) oder eines ausziehbaren Adapterelements (500) zusammenzuwirken.

22. Bausatz nach Anspruch 1 und 12, **dadurch gekennzeichnet, dass** ein anderes Element, ein so genanntes ausziehbares Plattenelement (700), die Form von zwei Plattenelementen annimmt, die an einem ihrer Enden verknüpft sind, um eine Gleitschiene in der Ebene zu formen, die von den Platten gebildet wird.

23. Bausatz nach Anspruch 1, 6 und 20, **dadurch gekennzeichnet, dass** ein anderes Element, eine so genannte Kugel (800), eine Kugelform annimmt, deren Oberfläche vorgeformt wurde, um zum Zwecke des winkelmäßig einstellbaren Zusammenbaus die Enden der Adapterelemente (200) und der ausziehbaren Adapterelemente (500) aufzunehmen.

24. Bausatz nach einem der Ansprüche 1 bis 23, **dadurch gekennzeichnet, dass** er aus einer Vielzahl von zusätzlichen Teilen (100a und 100b) besteht, die im Wesentlichen in eine anderen Maßstab die gleichen Funktionen und die gleichen Proportionen wie die Elemente (100) übernehmen, wobei die Abmessungen der zusätzlichen Teile (100a und 100b) derart festgelegt werden, dass die zusätzlichen Teile für Zusammenbauzwecke miteinander sowie mit den Elementen verschiedener Maßstäbe zusammenwirken.

25. Bausatz nach Anspruch 3 und 12, **dadurch gekennzeichnet, dass** die Dicke des Plattenelements (300) und die Breite der Schlitze (113), die in den radialen Vorsprüngen der Verbindungselemente (100) eingerichtet sind, einander entsprechen, um einen Zusammenbau des Verbindungselements (100) auf der Dicke des Plattenelements (300) zu erlauben.
